# FASCICULE DE BREVET EUROPEEN

(11) **EP 0 924 035 B1**
(45) Date de publication et mention de la délivrance du brevet: **19.02.2003**
(21) Numéro de dépôt: 98123497.4
(22) Date de dépôt: 14.12.1998
(51) Int. Cl.: B26B 21/10, B26B 1/04

(54) **Instrument de coupe pour coiffeur**
Schneidinstrument für Friseur
Cutting instrument for hairdresser

(30) Priorité: 19.12.1997 FR 9716142
(43) Date de publication de la demande: 23.06.1999
(73) Titulaire: Cerjo S.A., 2800 Delemont (CH)
(72) Inventeur: Didier, Membrez, 2800 Delemont (CH); De Luca, Jean-Francois, 2852 Courtetelle (CH)
(74) Mandataire: Kiliaridis, Constantin

(56) Documents cités:
- FR-A- 534 559
- FR-A- 2 617 079
- FR-A- 2 680 998
- FR-A- 2 704 797
- FR-A- 2 723 022

## Description

La présente invention concerne un instrument de coupe pour coiffeur comportant un manche et une lame coupante selon le préambule des revendications 1 et 4, d'après le document FR-A-2 617 079.

Les coiffeurs utilisent pour couper les cheveux soit une paire de ciseaux, soit des instruments tranchants tels que des rasoirs. En principe, ils utilisent deux sortes de rasoirs, soit des rasoirs avec une lame pivotante, soit avec une lame fixe. Les premiers ont une lame relativement longue et articulée à l'extrémité d'un manche ayant une forme ergonomique, la lame peut se trouver dans deux positions, soit complètement ouverte pratiquement dans le prolongement du manche pour le rasage ou la coupe des cheveux, soit repliée dans le manche pour des questions de sécurité. Les autres rasoirs ont une lame de rasoir logée dans un manche droit, cette lame étant relativement petite, de l'ordre de 2 à 3 cm de forme rectangulaire.

Ces types de rasoir par leur conception ne permettent d'effectuer qu'un certain nombre de coupes, ce qui limite la création des coiffeurs. En effet, un coiffeur, à l'instar d'un sculpteur, a envie de sculpter dans la masse de cheveux pour donner certaines formes ou effets, par exemple des coupes torsadées, des coupes en élévation, etc. et les possibilités de création sont limitées par les instruments habituels ou demandent une très grande dextérité pour pouvoir atteindre le résultat souhaité.

La présente invention a pour but de proposer un nouvel instrument de coupe permettant de remédier aux inconvénients des instruments utilisés jusqu'ici.

L'invention est définie dans les revendications 1 et 4.

L'instrument de coupe selon la revendication 1 est caractérisé par le fait que le logement est situé dans une projection faisant un angle approximatif de 70° avec le manche et que l'arête coupante de la lame est située à l'intérieur de l'angle formé par le manche et ladite projection.

L'avantage de l'instrument selon la présente invention est que la position de la lame faisant un angle avec le manche et ne se trouvant pas dans le prolongement du manche permet au coiffeur d'effectuer un travail de sculpture dans la chevelure et de donner un certain nombre d'effets en transmettant sans danger à l'instrument les mouvements du poignet, ainsi que des mouvements supplémentaires éventuels imprimés par le pouce et les autres doigts.

Selon une variante d'exécution, le manche est incurvé, la partie convexe étant dirigée vers l'intérieur de l'angle formé par le manche et la projection.

Selon une autre variante d'exécution, le manche présente sur deux faces opposées deux dépressions pour permettre la saisie du manche entre le pouce et l'index, ce qui assure, d'une part, une bonne tenue de l'instrument et, d'autre part, ceci évite le glissement intempestif du manche entre les doigts. L'avantage de ce manche est donc une meilleure tenue ergonomique de l'outil.

Selon la revendication 4, la projection portant la lame est montée sur le manche par une articulation permettant de modifier l'angle entre la projection et le manche entre 0°et environ 200°, c'est-à-dire 0 entre la position de repli permettant d'éviter des accidents et pratiquement la position utilisée actuellement avec les rasoirs à la lame pivotante. Un tel instrument en permettant de modifier l'angle entre l'arête tranchante de la lame et le manche donne plus des possibilités de création au coiffeur.

Selon une variante d'exécution, les moyens permettant d'obtenir la modification de l'angle comprennent une partie cylindrique située à l'extrémité de ladite projection articulée au manche, ladite partie cylindrique étant munie le long de sa périphérie de trous borgnes espacés d'environ 35° dans lesquels vient se loger un élément de blocage situé dans un logement du manche débouchant sur la périphérie de ladite partie cylindrique.

Selon une autre variante d'exécution, les moyens de blocage comprennent une bille sur laquelle agit un ressort logé dans le logement, ce qui permet à l'instar d'un cliquet de modifier facilement l'angle entre la lame et le manche.

Selon une autre variante d'exécution, les moyens de blocage comprennent une cheville dont l'extrémité est arrondie soumise à l'action d'un ressort logé dans ledit logement du manche.

Selon une autre variante d'exécution, les moyens de blocage peuvent être une simple cheville munie d'un pas de vis collaborant avec un taraudage du logement et permettant de bloquer la lame pour former l'angle désiré avec le manche.

L'invention sera décrite plus en détail à l'aide du dessin annexé.

La figure 1 est une vue schématique en plan d'une première variante d'exécution de l'instrument selon l'invention.

La figure 2 est une vue de dessous de la figure précédente.

La figure 3 est une vue similaire à la figure 1 d'une deuxième variante d'exécution avec une lame pivotante représentée en différentes positions de travail.

L'instrument représenté à la figure 1 comprend un manche 1 ayant une forme ergonomique en forme incurvée et représentant deux dépressions 2 et 3 permettant, d'une part, de saisir aisément le manche entre le pouce et l'index et, d'autre part, pour éviter également un glissement intempestif lors de l'utilisation.

A la partie gauche ou supérieure du manche vient se fixer dans un logement un élément 5 se projetant en un angle faisant environ 35° avec le manche. La partie se projetant à l'extérieur du manche de l'élément 5 présente deux lèvres déformables élastiquement 6 et 7 tendant à se rapprocher entre lesquelles on peut glisser une lame de rasoir. La fixation de l'élément 5 sur le manche peut être faite par tous moyens ou procédés connus tels que rivetage, vissage, collage, soudage, etc. en fonction des matériaux en présence.

Le manche 1 peut être fait en une seule pièce avec la projection 5, ce qui évite le travail supplémentaire d'assemblage de ces deux pièces.

Le coiffeur en utilisant cet instrument de coupe, notamment en appuyant sur les dépressions 2 et 3 peut changer la direction de coupe facilement, ce qui lui permet de sculpter dans la masse de cheveux, pratiquement sans limite concernant les changements de direction du travail de coupe.

En se référant maintenant à la figure 3, on décrira une variante d'exécution permettant de modifier l'angle entre le support 5 et le manche 1.

A la figure 3, on a représenté également un manche 10 muni de deux dépressions 20 et 30 et un élément 50 supportant une lame 56 de rasoir de construction similaire à celle de la figure 1. La seule différence est que l'élément 50 présente une partie cylindrique 51 munie sur sa périphérie de trous borgnes 52 espacés d'environ 35°. L'élément 50 est articulé autour d'un axe 53. Le manche 10 est muni d'un logement 11 se dirigeant perpendiculairement vers la partie cylindrique 51 du support 50. Dans ce logement, on peut disposer soit une bille de dimensions correspondant aux dimensions des trous 52, soit une goupille avec une tête arrondie et un ressort, ce qui permet de pousser la bille ou la tête de cheville dans l'un des trous 52 et de mobiliser le support dans la position choisie. Lorsque l'on désire changer de position, il suffit d'exercer une légère traction ou poussés à l'extrémité du support 50 dans le sens périphérique pour faire tourner le support jusqu'à ce que la bille tombe dans le trou suivant.

Il est évident que les dimensions des trous et de la bille ou de la tête arrondie de la cheville sont conçus pour permettre, d'une part, lorsqu'on exerce une traction ou poussée suffisante -de changer l'indexage, mais, d'autre part, que les contraintes à laquelle est soumise la lame notamment la résistance à la coupe lors de la coupe des cheveux ne puissent pas modifier l'angle choisi par le coiffeur de manière intempestive.

Une autre possibilité serait de mettre dans le logement 11 une cheville avec un pas de vis collaborant avec un taraudage du logement 11, ce qui permettrait en dévissant d'un ou deux tours la cheville de libérer l'élément 50 et ensuite de le déplacer jusqu'à l'angle désiré et de le rebloquer en serrant la cheville. Cette manière de faire est peut être un peu plus difficile dans le sens qu'il faut être assez précis pour pouvoir mettre face à l'extrémité de la cheville les trous correspondants, on pourrait prévoir un marquage sur la partie cylindrique facilitant le travail.

L'instrument représenté à la figure 3 permet une indexation d'environ 35° entre 0 et environ 220°. Les positions intermédiaires ont été représentées en traits interrompus. Cet instrument peut, d'une part, être fermé après usage, ce qui évite des accidents intempestifs et, d'autre part, le fait de pouvoir l'ouvrir jusqu'à 200° environ permet de l'utiliser également en tant que rasoir conventionnel pour raser ou couper les favoris d'une personne. En plus, les nombreuses positions intermédiaires augmentent la souplesse d'utilisations.

Il est évident que d'autres moyens permettant de faire pivoter la lame et la fixer à des angles prédéterminés peuvent être utilisés.

## Revendications

1. Instrument de coupe pour coiffeur comprenant un manche (1) et une lame coupante (6) montée amovible dans un logement, **caractérisé par le fait que** le logement est situé dans une projection faisant un angle approximatif de 70° avec le manche, que l'arête coupante de la lame est située à l'intérieur de l'angle formé par le manche et ladite projection.

2. Instrument de coupe selon la revendication 1, **caractérisé par le fait que** le manche (1) est incurvé, la partie convexe étant dirigée vers l'intérieur de l'angle formé par le manche et ladite projection.

3. Instrument de coupe selon l'une quelconque des revendications 1 ou 2, **caractérisé par le fait que** le manche (1) présente sur deux faces opposées deux dépressions (2, 3) pour permettre la prise du manche entre le pouce et l'index de l'utilisateur.

4. Instrument de coupe pour coiffeur comprenant un manche (10) et une lame coupante (56) montée amovible dans un logement, **caractérisé par le fait que** le logement est situé dans une projection faisant un angle avec le manche, que la projection est montée sur le manche par une articulation (53) munie de moyens (11, 51, 52) permettant de modifier l'angle entre la projection portant la lame et le manche entre 0 et 220° environ par des pas d'environ 35°, et que l'arête coupante de la lame est située à l'intérieur de l'angle formé par le manche et ladite projection.

5. Instrument selon la revendication 4, **caractérisé par le fait que** les moyens permettant la modification dudit angle comprend, d'une part, une partie cylindrique (51) située à l'extrémité de ladite projection articulée au manche (10), ladite partie cylindrique étant munie le long de sa périphérie de trous borgnes (52) espacés d'environ 35° dans lesquels vient se loger un élément de blocage situé dans un logement (11) du manche débouchant sur la périphérie de ladite partie cylindrique.

6. Instrument selon la revendication 5, **caractérisé par le fait que** ledit moyen de blocage est une bille sur laquelle agit un ressort logé dans le logement (11) du manche (10).

7. Instrument selon la revendication 5, **caractérisé par le fait que** ledit moyen de blocage est une cheville dont l'extrémité est arrondie, ladite cheville étant soumise à la poussée d'un ressort logé dans ledit logement (11) du manche (10).

8. Instrument selon la revendication 5, **caractérisé par le fait que** ledit moyen de blocage est une cheville munie d'un pas de vis collaborant avec un taraudage dudit logement (11).

## Patentansprüche

1. Schneidinstrument für Friseur, mit einem Handgriff (1) und einer Schneidklinge (6), die abnehmbar in einem Aufnahmeraum montiert ist, **dadurch gekennzeichnet, dass** der Aufnahmeraum in einem vorspringendes Teil liegt, welches mit dem Handgriff einen Winkel von ungefähr 70° einschliesst, und dass die Schneidkante der Klinge im Inneren des vom Handgriff und dem erwähnten vorspringenden Teil gebildeten Winkels liegt.

2. Schneidinstrument nach Anspruch 1, **dadurch gekennzeichnet, dass** der Handgriff (1) gekrümmt ist, wobei der konvexe Bereich ins Innere des vom Handgriff und dem vorspringenden Teil gebildeten Winkels gerichtet ist.

3. Schneidinstrument nach einem der Ansprüche 1 oder 2, **dadurch gekennzeichnet, dass** der Handgriff (1) auf zwei gegenüberliegenden Seiten zwei Vertiefungen (2, 3) aufweist, die den Handgriff zwischen dem Daumen und dem Zeigefinger des Benutzers zu halten erlauben.

4. Schneidinstrument für Friseur, mit einem Handgriff (10) und einer Schneidklinge (56), die abnehmbar in einem Aufnahmeraum montiert ist, **dadurch gekennzeichnet, dass** der Aufnahmeraum in einem vorspringenden Teil liegt, welches mit dem Handgriff einen Winkel einschliesst, dass das vorspringende Teil auf dem Handgriff mit einem Gelenk (53) montiert ist, welches mit Mitteln (11, 51, 52) versehen ist, welche den Winkel zwischen dem die Klinge tragenden vorspringenden Teil und dem Handgriff im Bereich zwischen 0° und ungefähr 220° in Schritten von etwa 35° zu verändern erlauben, und dass die Schneidkante im Inneren des vom Handgriff und dem vorspringenden Teil gebildeten Winkels liegt.

5. Instrument nach Anspruch 4, **dadurch gekennzeichnet, dass** die Mittel, die den erwähnten Winkel zu verändern erlauben, einen zylindrischen Teil (51) aufweisen, der am Ende des erwähnten, am Handgriff (10) angelenkten vorspringenden Teils liegt und längs seines Umfangs in Abständen von ungefähr 35° mit Sacklöchern (52) versehen ist, in die ein Blockierungselement eingreift, welches in einer auf dem Umfang des erwähnten zylindrischen Teils mündenden Vertiefung (11) des Handgriffs untergebracht ist.

6. Instrument nach Anspruch 5, **dadurch gekennzeichnet, dass** das erwähnte Blockierungsmittel eine Kugel ist, die der Wirkung einer in der erwähnten Vertiefung (11) des Handgriffs (10) liegenden Feder unterliegt.

7. Instrument nach Anspruch 5, **dadurch gekennzeichnet, dass** das erwähnte Blockierungsmittel ein an seinem Ende abgerundeter Stöpsel ist, welcher dem Druck einer Feder unterliegt, die in der erwähnten Vertiefung (11) des Handgriffs (10) liegt.

8. Instrument nach Anspruch 5, **dadurch gekennzeichnet, dass** das erwähnte Blockierungsmittel ein mit einem Gewindegang versehener Zapfen ist, der mit einem Innengewinde der erwähnten Vertiefung (11) zusammenwirkt.

## Claims

1. Cutting instrument for hairdresser, comprising a handle (1) and a cutting blade (6) mounted removably in a housing, **characterized in that** the housing is located in a projection forming an angle of approximately 70° with the handle, and **in that** the cutting edge of the blade is located inside the angle formed by the handle and said projection.

2. Cutting instrument according to Claim 1, **characterized in that** the handle (1) is curved, the convex part facing the inside of the angle formed by the handle and said projection.

3. Cutting instrument according to either one of Claims 1 and 2, **characterized in that** the handle (1) has, on two opposite faces, two depressions (2, 3) for allowing gripping of the handle between the user's thumb and forefinger.

4. Cutting instrument for hairdresser, comprising a handle (10) and a cutting blade (56) mounted removably in a housing, **characterized in that** the housing is located in a projection forming an angle with the handle, **in that** the projection is mounted on the handle by an articulation (53) equipped with means (11, 51, 52) making it possible to modify the angle between the projection carrying the blade and the handle between 0 and 220° approximately in steps of approximately 35°, and **in that** the cutting edge of the blade is located inside the angle formed by the handle and said projection.

5. Instrument according to Claim 4, **characterized in that** the means allowing the modification of said angle comprise, firstly, a cylindrical part (51) located at the end of said projection articulated to the handle (10), said cylindrical part being equipped along its periphery with blind holes (52) spaced by approximately 35°, which house a locking element located in a housing (11) of the handle opening out on the periphery of said cylindrical part.

6. Instrument according to Claim 5, **characterized in that** said locking means is a ball on which a spring housed in the housing (11) of the handle (10) acts.

7. Instrument according to Claim 5, **characterized in that** said locking means is a pin with a rounded end, said pin being subject to the thrust of a spring housed in said housing (11) of the handle (10).

8. Instrument according to Claim 5, **characterized in that** said locking means is a pin equipped with a screw thread interacting with a tapped hole in said housing (11).
